# EUROPÄISCHE PATENTSCHRIFT

(11) **EP 2 297 825 B1**
(45) Veröffentlichungstag und Bekanntmachung des Hinweises auf die Patenterteilung: **14.05.2014**
(21) Anmeldenummer: 09765312.5
(22) Anmeldetag: 16.06.2009
(51) Int. Cl.: H01R 31/06

(54) **MEHRFACHSCHIEBESTECKER**
MULTI-WAY SLIDING PLUG
CONNECTEUR MULTIPLE

(30) Priorität: 17.06.2008 CH 925082008
(43) Veröffentlichungstag der Anmeldung: 23.03.2011
(73) Patentinhaber: Ruffner, Walter, Jolly Harbour (AG)
(72) Erfinder: Ruffner, Walter, Jolly Harbour (AG)
(74) Vertreter: Hasler, Erich
(86) Internationale Anmeldenummer: PCT/CH2009/000205
(87) Internationale Veröffentlichungsnummer: WO 2009/152630

(56) Entgegenhaltungen:
- EP-A- 0 156 076
- WO-A-02/063723

## Beschreibung

Die Erfindung betrifft einen Mehrfachstecker mit Schiebekontakten, die in das Gehäuse des Mehrfachsteckers hinein und aus dem Gehäuse des Mehrfachsteckers hinaus geschoben werden können. Diese Steckkontakte besitzen einen Schieber aus Kunststoff mit einem Betätigungskopf daran, und an diesem Schieber sind die Pins jeweils eines Steckers einer bestimmten Netzsteckernorm angeordnet.

Ein derartiger Mehrfachstecker ist aus der WO 02/063723 A2 bekannt. Dieser Mehrfachstecker besitzt vier Steckkontakte unterschiedlicher Norm mit jeweils zwei Pins. Der Steckkontakt britischer Norm hat zudem noch einen Öffner zum Öffnen eines Steckdosenverschlusses. Dieser Öffner ist einstückig mit dem als Schieber ausgebildeten Trägerteil aus Kunststoff gefertigt. Dieses Trägerteil ist C-förmig ausgebildet. An einem Ende des C sind der Betätigungskopf und der Öffner angeordnet, am andern ist der Phasepin des UK-Steckkontakts angeordnet. Zwischen den beiden Enden des C-förmigen Trägerteils ist der Nullleiterpin des UK-Steckkontakts angeordnet. Ein AU-Steckkontakt ist innerhalb dieses C angeordnet. Auf der einen Seite des C-förmigen UK- Trägerteils ist anschliessend an den Öffner ein US-Steckkontakt, auf der anderen Seite ist anschliessend an die UK-Pins ein EU-Steckkontakt angeordnet.

Nachteilig an diesem Mehrfachstecker ist, dass er nicht dreipolig ist.

Es ist daher Aufgabe der Erfindung, einen Mehrfachstecker der in der WO 02/063723 beschriebenen Art zu schaffen, der dreipolig ist. Ein weiteres Ziel ist es, einen Mehrfachstecker vorzuschlagen, welcher Steckemormen wichtigsten Industrieländer beinhaltet und möglichst kompakt aufgebaut ist.

Diese Aufgabe wird erfindungsgemäss durch die Merkmale des unabhängigen Anspruchs gelöst.

Dieser Mehrfachschiebestrecker besitzt daher in bekannter Art ein Gehäuse und wenigstens zwei Steckkontakte unterschiedlicher Norm. Diese Steckkontakte sind in das Gehäuse hinein in eine Passivstellung und aus dem Gehäuse heraus in eine Aktivstellung verschiebbar. Jeder Steckkontakt weist einen Schieber mit einem Betätigungskopf und am Schieber elektrisch leitenden Pins auf.

Erfindungsgemäss weisen die einzelnen Steckkontakte drei auf einem gemeinsamen Schieber angeordnete, elektrisch leitende Pins auf. Die Schieber weisen in Draufsicht im Wesentlichen eine C-, G,- U- oder V-förmige Gestalt auf, welche Gestalten durch zwei oder mehrere Schenkel der Schieber gebildet sind. Zwischen den Schenkeln ist jeweils ein Zwischenraum vorhanden. Die Schieber sind so angeordnet, dass diese gegenseitig jeweils mit einem Schenkel in den Zwischenraum des anderen Schiebers eingreifen. Das heisst, in der Passivstellung sind die Schieber gegenseitig mit einem Ende der C-, G, V- oder U- -Form zwischen den Enden der C-, G, V- oder U- Form des anderen Schiebers angeordnet. Die erfindungsgemässe Anordnung de Schieber hat den Vorteil, dass der Mehrfachstecker sehr kompakt ist, und die verschiedenen Schiebekontakte auf kleinstem Raum angeordnet werden können. Auch kann die Anzahl der benötigten Einzelteile für den Aufbau des Steckers auf einem Minimum gehalten werden.

Vorteilhafte Ausführungsformen der Erfindung sind in den Unteransprüchen definiert. Vorzugsweise sind die elektrisch leitenden Pins jeweils durch einen Phasepin, einen Nullleiterpin und einen Erdepin gebildet, und die Schieber sind jeweils so angeordnet, dass die Erdepins unmittelbar benachbart zueinander sind. Eine solche Anordnung vereinfacht den Aufbau des Steckers enorm.

Wie oben erwähnt, können die Schieber in Draufsicht unterschiedliche Formen haben, denen jeweils gemeinsam ist, dass zwischen den Pins, insbesondere zwischen dem Phasepin und dem Nullleiterpin einerseits, und dem Erdepin andererseits, ein Zwischenraum frei bleibt, in welchen ein einen Pin tragender Schenkel eines benachbarten Schiebers eingreifen kann. Ein derart ausgebildeter Schieber hat abstrakt betrachtet ungefähr die Form eines "C". Wenn nachfolgend vor allem auf die "C-Form' des Schiebers Bezug genommen wird, so soll dies jedoch keineswegs limitierend für den vorliegenden Erfindungsgegenstand sein, sondern sämtliche Formen mit einschliessen, die die erfindungsgemässe Funktion erlauben.

Der eine Betätigungskopf ist an einem Ende des ersten vorzugsweise C-förmigen Schiebers angeordnet. Der andere Betätigungskopf ist zwischen den Enden des zweiten vorzugsweise C-förmigen Schiebers angeordnet. Der zweite C-förmige Schieber erhält durch den Betätigungskopf eine etwa Y-förmige Gestalt. Der erste C-förmige Schieber bekommt durch den Betätigungskopf unter Umständen die Gestalt eines Fragezeichens oder eines "S". Unter C-förmig soll im Rahmen der vorliegenden Erfindung lediglich verstanden werden, dass die Form des Schiebers zwischen dem ersten Pin und dem dritten Pin einen Bogen, Kurve oder Schlaufe macht und dass der der zweite Pin des Steckkontakts auf diesem Bogen angeordnet ist. Durch diese Ausbildung der Schieber ist eine einen Pin tragende Stelle des Schiebers des einen Steckkontakts gemäss obiger Definition innerhalb der Schlaufe oder des Zwischenraums des benachbarten Schiebers angeordnet, wenn beide Schieber in der Passivposition sind.

Da die Schieber senkrecht zu ihrer C-Form, d.h. in axialer Richtung der Pins, verschieblich sind, benötigen sie einen Schiebebereich mit dieser Form.Das heisst, dass die Schiebebereiche in der Art von jeweils mit einem Schenkel ineinandergreifenden U-Profilen ineinander passen. Diese Anordnung der Schiebeteile bzw. der Schiebebereiche ermöglicht, die im Dreieck angeordneten drei Pins eines Steckkontakts mit den ebenfalls im Dreieck angeordneten drei Pins eines zweiten Steckkontakts zu verschränken. Dadurch kann der Mehrfachstecker mit geringem Volumen herstellt werden.

Sind drei ungefähr C-förmige Schieber vorhanden, so greifen zwei von diesen in die Schlaufe des mittleren Schiebers ein. Der erste Schieber und der dritte Schieber sind daher je mit einem Ende zwischen den beiden Enden des zweiten C-förmigen Schiebers angeordnet. Oder wieder anders ausgedrückt: Zwei U-förmige Schiebebereiche umgreifen je einen anderen Schenkel eines dritten Schiebebereichs und reichen je mit einem Schenkel zwischen die Schenkel dieses dritten Schiebebereichs. Der dritte Schiebebereich ist somit derjenige des mittleren Steckkontakts.

Es kann auch ein vierter oder mehr Steckkontakte vorhanden sein.

Damit die Pins ausserhalb der Aktivposition nicht an stromführende Teile angeschlossen sind, ist jeder Pin eines erwähnten Steckkontakts mit einem kürzeren Minipin verbunden, der nahe dem Pin auf dem Schieber angeordnet ist und aus diesem herausragt. Dieser Minipin wird in eine elektrisch leitende Leiste eingesteckt, wenn der Schieber in die Aktivposition gedrückt wird. Er wird wieder aus dieser Leiste ausgezogen beim Verlassen der Aktivposition.

Damit die stromführenden Leisten eine simple Form aufweisen können, sind die Minipins verschiedener Schieber zweckmässigerweise aufeinander ausgerichtet.

Die Schieber müssen geführt sein. Eine einfache Führung besteht in einem Stab, der sich durch ein Loch im Schiebererstreckt. Wenigstens einer der Schieber besitzt daher eine Führungsöffnung zur Aufnahme eines Führungsstabs. Der Führungsstab ist zweckmässigerweise Teil des Gehäuses und einstückig mit diesem.

Zur Festlegung der Schieber und der Pins in der Aktivposition ist ein Arretierkörper vorgesehen. Dieser wirkt mit Anschlägen an den Schiebern zusammen. Zweckmässigerweise hat jeder Schieber wenigstens einen solchen Anschlag. Bei den C-förmigen Schieber ist mit Vorteil neben jedem Pin auf der Rückseite des Schiebers ein Anschlag ausgebildet, der in der Aktivstellung mit dem Arretierkörper zusammenwirkt.

Vorteilhaft hat der Mehrfachschiebestecker mindestens drei, vorzugsweise mindestens vier Steckkontakte und ganz besonders bevorzugt mindestens fünf Steckkontakte der Normen nachfolgender Länder: USA, Schweiz, Italien, Australien, Deutschland (Schuko), Frankreich (Schuko), Israel, Indien, Südafrika. Diese Stecker stehen mit der Steckdose einer weiteren Ländernorm elektrisch in Verbindung. Ein solcher Stecker ermöglicht einem Reisenden, seine mitgenommenen elektrischen Geräte in den entsprechenden Ländern zu verwenden.

Gemäss einer bevorzugten Ausführungsform sind die Erdepins von drei, vorzugsweise von 4 Steckkontakten im Wesentlichen entlang einer Geraden und vorzugsweise unmittelbar benachbar zueinander angeordnet. Dies hat den Vorteil, dass der Stecker sehr kompakt ist. Vorzugsweise sind die Steckkontakte auf einer Seite des Gehäuses vorgesehen, und auf der gegenüberliegenden Seite eine Steckdose einer bestimmten Ländernorm mit drei Steckbuchsen, welche Steckbuchsen mit den entsprechenden Pins der Steckkontakte elektrisch in Verbindung steht.

Gegenstand der vorliegenden Erfindung ist auch ein Dreipoliger Reisestecker gemäss Anspruch 14.

Weitere vorteilhafte Merkmale gehen aus den nachfolgenden Figurenbeschreibung hervor.
- Fig. 1: zeigt ein Steckerset mit einem erfindungsgemässen Mehrfachstecker in einer Seitenansicht.
- Fig. 2: zeigt eine perspektivische Ansicht der Schiebekontakte im Innern des Gehäuses.
- Fig. 3: zeigt die Schiebekontakte in Frontalansicht.
- Fig. 4: zeigt in Frontalansicht die einzelnen Schiebekontakte und den Einsteckkörper des vierten Schiebekontakts.
- Fig. 5: zeigt diese Schiebekontakte mit dem Einsteckkörper in perspektivischer Ansicht.
- Fig. 6: zeigt die Schiebekontakte von der Seite.
- Fig. 7: zeigt die Schiebekontakte von der Rückseite.
- Fig. 8: zeigt die Schiebekontakte zusammen mit dem Arretierkörper und Schilden in einer perspektivischen Ansicht.
- Fig. 9: zeigt sechs verschiedene mögliche Anordnungen der Schiebekontakte.

Das in Figur 1 dargestellte Set umfasst einen Stecker 10 mit einer Mehrfachsteckdose 9 und einen Mehrfachstecker 11 mit einer rückseitigen Steckdose 12 für diesen Stecker 10. Die Mehrfachsteckdose kann mehrere Steckdosen unterschiedlicher Ländernormen umfassen, deren Zusammensetzung je nach Einsatzgebiet variieren kann. Der Mehrfachstecker 11 besitzt ein Gehäuse 13, in welchem vier Schiebekontakte mit Steckerpins verschiedener Normen untergebracht sind. Diese Schiebekontakte besitzen jeweils Betätigungsköpfe 15, die ausserhalb des Gehäuses 13 angeordnet sind. Die Betätigungsköpfe 15 sind jeweils mittels eines Fortsatzes oder Stegs 23 (Fig. 2) mit den im Gehäuse 13 angeordneten Schiebern verbunden. Der Steg 23 (Fig. 2) erstreckt sich jeweils durch einen Schlitz 17 im Gehäuse 13. Durch die Schlitze 17 hindurch sind Schilde 19 zu erkennen. Diese Schilde 19 werden durch den Steg 23 zur Seite gedrängt, wenn ein Schiebekontakt von der Passivposition im Gehäuse in die Aktivposition (in den Figuren nicht dargestellt) geschoben wird. In der Aktivposition ragen die Pins des jeweiligen Schiebekontakts aus dem Gehäuse heraus, so dass eine normale Pinlänge ausserhalb des Gehäuses vorliegt. Die zur Seite geschobenen Schilde 19 verhindern, dass gleichzeitig ein zweiter Schiebekontakt in die Aktivstellung geschoben werden kann.

Zur Festlegung des Schiebekontakts in der Aktivstellung ist ein Arretierkörper vorhanden. Dieser besitzt einen Entriegelungsknopf 21 (Fig. 8). Dieser Entriegelungsknopf 21 ist mittels eines Federelements in die Grundstellung vorgespannt. Beim Betätigen des Entriegelungsknopfes 21 werden Arme des Arretierkörpers senkrecht zur Verschieberichtung der Schiebekontakte verschoben. In so verschobener Entriegelungsstellung des Entriegelungsknopfes 21 sind die Schiebekontakte frei verschieblich gelagert. Wird der Entriegelungsknopf 21 los gelassen, so verschiebt er sich unter Einwirkung des Federelementes wieder in die gezeigte Grundstellung zurück. In dieser Grundstellung arretiert der Arretierkörper den in der Aktivstellung befindlichen Schiebekontakt.

In Figur 2 sind die Schiebekontakte in der Passivstellung dargestellt. Es ist ein erster Schiebekontakt 30 für Steckdosen der italienischen und der schweizerischen Norm vorhanden. Dieser besitzt einen Einsteckkörper 39 und die drei Pins für die Phase (Pin 31), den Nullleiter (Pin 33) und für die Erde (Pin 35). Der Erdepin 35 ist zweimal dargestellt, einmal in der Dreieck-Position für schweizerische Steckdosen und einmal in der Linear-Position für italienische Steckdosen.

Ein zweiter Schiebekontakt 40 für Steckdosen der AU-Norm ist darüber angeordnet. Dieser Steckkontakt 40 besitzt einen Schieber 47, der im Wesentlichen U-förmig ausgebildet ist. Dieser Schieber 47 trägt an seinem distalen Ende eines ersten Schenkels 46 den Erdepin 45 der AU-Norm. Die schräg gestellten Pins für Phase (Pin 41) und für Nullleiter (Pin 43) sind an einem zweiten Schenkel 48 dieses Schiebers 47 angeordnet. Anschliessend an den Phasepin 41 ist der Betätigungskopf 15 mittels des Stegs 23 an den zweiten Schenkel 48 angeformt.

In den Zwischenraum 52, der durch die beiden Schenkel 46, 48 des U-förmigen Schiebers 47 gebildet ist, ragt ein erster Schenkel 54 des Schiebers 57 des UK-Steckkontakts 50. Dieser Schenkel 54 trägt die beiden Pins für Phase 51 und Nullleiter 53. An einem zweiten Schenkel 56 ist der Öffner und Erdepin 55 der UK-Norm angeordnet. Am Schieber 57 ist in einem Bereich zwischen den beiden Schenkeln 54,56 der Steg 23 mit dem Betätigungskopf 15 ausgebildet.

Der Schieber 67 des Steckkontakts 60 für Dosen der US-Norm ist ebenfalls ungefähr C- oder G-förmig ausgebildet. Er hat an einem ersten Ende des einen Schenkels 62 den Steg 23 mit dem Betätigungskopf 15 angeformt. Anschliessend an diesen Steg 23 ist der Phasepin 61 auf dem Schieber 67 angeordnet. Der Schieber 67 umgreift nun den Schenkel 56 des benachbarten UK - Schiebers 57, an welchem der Erdepin 55 angeordnet ist, mit dem zweiten Schenkel 64. Auf dem Schenkel 64 ist der US-Phasepin 61 angeordnet. Im zusammengebauten Zustand des Mehrfachschiebesteckers sind der US-Phasepin 61 und der US-Nullleiterpin 63 auf gegenüberliegenden Seiten des UK-Erdepins 55 angeordnet (Fig. 2). Der Schieber 67 umgreift den UK-Erdepin 55 noch auf der vierten Seite, wo er auf dem Schenkel 64 noch den US-Erdepin 65 trägt. Der US-Erdepin 65 ist somit unmittelbar benachbart zum AU-Erdepin 45. Beide diese Erdepins 45,65 sind innerhalb der ungefähren C-Form des Schiebers 57 des UK-Schiebekontakts 50 angeordnet.

Diese Anordnung ist in der Figur 3 nochmals deutlicher dargestellt. In dieser Figur sind die Abstände zwischen den einzelnen Schiebern klar erkennbar. Gleiches gilt für die Figur 7. Die Abstände zeigen, dass die einzelnen Schieber 37,47,57,67 unabhängig von einander geführt sind. Sie berühren sich nicht. Wenn sie auch über grosse Strecken lediglich durch einen minimalen Abstand voneinander getrennt sind, ergeben sich doch verschiedene Stellen, an denen die Abstände grösser sind. Diese Stellen werden von zwei Kontaktbuchsen für den Stecker 10 eingenommen. Im gezeigten Ausführungsbeispiel ist die Steckdose 12 als eine Schuko-Steckdose ausgeführt, welche sowohl Schuko-Stecker der deutschen Norm als auch solche der französischen Norm aufnehmen kann. Zu diesem Zweck ist der Erdekontakt in der Steckdose des Mehrfachstreckers 11 in der Form eines der französischen Norm entsprechenden Pin und in der Form von zwei der deutschen Norm entsprechenden Kontaktleisten gewährleistet. Diese liegen ausserhalb des Schiebebereichs für die Schiebekontakte. In Verlängerung des FR-Erdepins ist jedoch ein Kontaktstift (in den Figuren nicht dargestellt) im Innern des Gehäuses 13 angeordnet. Dieser Kontaktstift wird von Gleitern 25 des AU-Steckkontakts 40 abgegriffen. Es versteht sich von selbst, dass die Steckdose 12 genau so, wie die Steckerkontakte unterschiedliche Kombination beliebiger Ländernormen umfassen können, als Steckdose einer beliebigen Ländernorm ausgeführt sein kann. Bei einem Reisestecker wird die Steckdose dabei einer anderen Norm angehören als die Steckkontakte des Reisesteckers.

Bei den übrigen Pins ist jeweils in nächster Nachbarschaft zum Pin ein metallischer Minipin 27 auf den Schiebern vorhanden. Diese Minipins stehen jeweils in leitendem Kontakt zum dazugehörigen Hauptpin. In der Aktivposition eines Steckkontakts sind die Minipins in elektrischer Verbindung mit einer Kontaktleiste (in den Figuren nicht dargestellt), welche ihrerseits mit den Kontaktbuchsen oder Erde-Einrichtungen der Steckdose 12 des Mehrfachsteckers 11 elektrisch leitend verbunden ist.

Zwischen den Schiebern 37,47,57,67 sind mehrere Zwischenräume vorhanden. Die Funktion dieser Zwischenräume ist nachfolgend beschrieben (Figuren 3, 7 und 8):
Zwischen dem UK-Erdepin 55 und dem US Phasepin 61 ist eine erste Durchgangsstelle 81 für einen ersten Arm 71 (Figur 8) des Arretierteils 70 ausgebildet. Dieser erste Arm 71 arretiert den UK-Schieber 57 an der Stelle 91 direkt neben dem Erdepin 55.

Phasenseitig des Gleiters 25 ist eine zweite Durchgangsstelle 82 für den Arm 72 des Arretierteils 70. Dieser zweite Arm 72 arretiert den UK-Schieber 57 an der Stelle 92 nahe seines Phasepins 51.

Nullleiterseitig des Gleiters 25 ist eine dritte Durchgangsstelle 83 für den dritten Arm 73 des Arretierteils 70 ausgebildet. Dieser dritte Arm 73 arretiert den Schieber 47 des AU-Steckkontakts 40 in der Aktivstellung und in der Passivstellung an der Stelle 93 (Fig. 7) nahe des AU-Erdepins 45.

Weiter ist auf der Nullleiterseite zwischen dem UK-Steckkontakt 50 und dem AU-Steckkontakt 40 eine vierte Durchgangsstelle 84 vorhanden. Durch diese Durchgangsstelle erstreckt sich der vierte Arm 74 und arretiert den Schieber 57 an der Stelle 94. Diese Arretierung erfolgt jedoch lediglich in der Aktivstellung des Schiebers 57. In seiner Passivstellung hat der vierte Arm 74 als Ausnahme keine Funktion.

Zwischen dem CH/IT-Schieber 37 und dem AU-Schieber 47 sind zwei Durchgangsstellen 85 und 86 symmetrisch ausgebildet. Durch diese Durchgangsstellen erstrecken sich die fünften und sechsten Arme 75 und 76 des Arretierteils 70. Diese fünften und sechsten Arme 75,76 arretieren sowohl den CH/IT-Schieber 37 an den Stellen 95 als auch den AU-Schieber 47 an den Stellen 96. Diese Stellen sind jeweils nahe von den Pins für Phase und Nullleiter.

Zwischen den Schiebern 47 und 67 ist auf der von den Betätigungsköpfen 15 abgewandten Nullleiterseite der Erdepins 45 und 65 eine Durchgangsstelle 87 vorhanden. Durch diese erstreckt sich der siebte Arm 77 des Arretierteils 70. Dieser siebte Arm 77 arretiert den US-Schieber 67 an der Stelle 97 nahe des Erdepins 65.

Schliesslich gibt es noch zwischen dem Schieber 67 des US-Steckkontakts 60 und dem Gehäuse 13 zwei Durchgangsstellen 88 und 89. Durch diese erstrecken sich der achte Arm 78 und der neunte Arm 79 des Arretierteils 70. Diese arretieren den Schieber 67 an den Stellen 98 und 99 nahe dem Phasepin 61 bzw. nahe dem Nulleiterpin 63.

Mit Ausnahme des Erdepins des CH/IT-Steckkontakts 30 ist jeder Pin an einer Stelle in unmittelbarer Nähe zu diesem abgestützt, wenn der Steckkontakt in der Aktivposition ist. Dadurch ist eine sehr stabile Abstützung der Pins auch dann gegeben, wenn die jeweils aus dem Gehäuse herausragenden Steckkontakte in eine Dose eingesteckt werden.

Der CH/IT-Steckkontakt 30 ist durch die Führung des Einsteckkörpers 39 am Gehäuse ebenfalls gut geführt und durch die beiden Arme ausreichend abgestützt. Es geschieht daher beim Einstecken keine Verwindung des Steckkontakts, noch kann dieser aus Versehen beim Einstecken wieder zurück in das Gehäuse geschoben werden.

Die einzelnen Schieber 47,57,67 sind an Führungsstäben geführt. Sie besitzen dazu jeweils ein zylinderförmiges Loch für die Aufnahme dieser Führungsstäbe. In Figur 4 sind die vier Steckkontakte 30,40,50,60 und der Einsteckkörper 39 einzeln dargestellt. In dieser Darstellung und in Figur 7 sind diese Löcher mit den Bezugsziffern 49,59 und 69 bezeichnet. In Figur 4 ist weiter eine im Querschnitt quadratische Öffnung im Schieber 57 mit der Bezugsziffer 29 versehen. Diese Öffnung 29 bietet Platz für eine der beiden Kontaktbuchsen für die Pins des Steckers 10. Eine zweite solche Kontaktbuchse ist symmetrisch zur Mittelebene durch die Erdepins 55, 65, 45 und 35 des Mehrfachsteckers 11 angeordnet (in den Figuren nicht dargestellt).

In Figur 3 ist der Erdepin 35 des CH/IT-Steckkontakts 30 in seinen zwei möglichen Extremmpositionen darstellt. In der oberen Position ist der Erdepin 35 auf einer Linie resp. in einer Ebene mit den anderen beiden Pins 31 und 33 angeordnet. In dieser Stellung ist der Steckkontakt in eine IT-Steckdose einsteckbar.

In der in den Figuren 4, 5 und 7 dargestellten Position des Erdepins 35 ist der Steckkontakt 30 in Dosen schweizerischer Norm einsteckbar. Zwischen den beiden Positionen für die italienische und die schweizerische Norm ist der Erdepin 35 von Hand verschiebbar. Der Erdepin 35 ist dazu in einem Schlitz in einer Metallplatte 101 (Figs 4, 5 und 7) geführt.

In Figur 5 sind die gleichen Teile wie in Figur 4 abgebildet, jedoch zum besseren Verständnis in perspektivischer Darstellung. Figur 6 zeigt die Steckkontakte 30,40,50,60 in einer Seitenansicht und in der Passivstellung.

Mit den Betätigungsköpfen 15 kann jeder Steckkontakt 30,40,50,60 einzeln in die Aktivstellung nach rechts verschoben werden. Die Stege 23 verschieben sich dabei in den Schlitzen 17 des Gehäuses 13. Hinter dem Schlitz 17 eines vorgeschobenen Steckkontakts erscheint der Führungsstab und verhindert ein Eingreifen ins Innere des Mehrfachsteckers. Die Schlitze 17 der in Passivstellung gebliebenen Steckkontakte sind durch die Schilde 19 (Fig. 8) verdeckt.

Die Steckkontakte sind sowohl in der Aktivstellung wie auch in der Passivstellung arretiert. Wie aus Figur 8 ersichtlich ist, sind die Schieber in Anschlag mit dem Arretierkörper 70, wenn sie in der Passivstellung sind. Die vorgeschobenen Steckkontakte werden durch den Arretierkörper 70 in der Aktivstellung arretiert. Die Anschlagstellen 91 bis 99 sind zu diesem Zweck auch auf der Rückseite der Schieber ausgebildet. Diese Arretierstellen sind in Figur 7 auf der Rückseite mit derselben Bezugsziffer bezeichnet, wie in Figur 3, 4 oder 5 auf der Vorderseite der Schieber 37,47,57,67.

Figur 9 illustriert, dass erfindungsgemäss die Schiebekontakte in unterschiedlichen Konfigurationen sich miteinander kombinieren lassen. In Figur 9.1 sind lediglich ein US-Steckkontakt und ein UK-Steckkontakt in der erfindungsgemässen Art zusammengestellt. In Fig. 9.2 ist an die Stelle des UK-Steckkontakts ein AU-Steckkontakt gesetzt und ein CH-Steckkontakt dazu kombiniert. In Figur 9.3 sind ein UK- und ein AU-Steckkontakt erfindungsgemäss ineinandergreifend angeordnet. In Figur 9.4 ist ein CH/IT-Steckkontakt hinzugefügt.

In Figur 9.5 ist eine Kombination von drei Schiebekontakte mit ungefähr C-, G-,V- oder U-förmigen Schiebern (aber ohne den CH/IT-Steckkontakt) dargestellt. In der Figur 9.6 schliesslich ist die oben ausführlich beschriebene und bevorzugte Kombination, jedoch ohne CH-Steckkontakt dargestellt.

Den schematisch gezeigten Ausführungsbeispielen ist gemeinsam, dass ein C-, G, V- oder U-förmiger Schieber eines Steckkontakts einen Schenkel eines benachbarten Schiebers eines anderen C-, G, V- oder U-förmigen Steckkontakts teilweise umgreift. Zwei benachbarte C-, G, V- oder U-förmige Steckkontakte sind so relativ zueinander angeordnet, dass ein Schenkel eines ersten Steckkontakts mit dessen Ende in den durch die Schenkel definierten Zwischenraum des zweiten Steckkontakts eingreift und vice versa ein Schenkel des zweiten Steckkontakts mit dessen Ende in den durch die Schenkel definierten Zwischenraum des ersten Steckkontakts eingreift. Jede dargestellte Kombination hat einen Schieber, dessen Form unter Berücksichtigung des Fortsatzes und des Betätigungskopfes ungefähr Y-förmig ist.

Zusammenfassend kann die Erfindung also so beschrieben werden, dass ein Mehrfachschiebestecker wenigstens zwei Schiebesteckkontakte in einem Gehäuse besitzt, die in eine Aktivposition ausschiebbar und in eine Passivstellung in das Gehäuse einschiebbar sind. Die Schiebesteckkontakte besitzen einen Schieber, an dem die drei elektrisch leitenden Kontaktpins angeordnet sind. Der Schieber des einen Steckkontakts ist C-,G-, U- oder V-förmig ausgebildet, wobei an einem Schenkel ein Betätigungskopf zum Vorschieben und Zurückschieben des Steckkontakts ausgebildet ist. An den Schenkeln sind die drei Kontaktpins angeordnet. Ein zweiter Schiebesteckkontakt ist ebenfalls C, G-, U- oder V -förmig ausgebildet, wobei beispielsweise an einem Ende des einen Schenkels ein Steg mit einem Betätigungskopf ausgebildet ist, und am C, G-, U- oder V -förmig gekrümmten Schieber die drei Kontaktpins angeordnet sind. Dabei greift der C, G-, U- oder V -förmig gekrümmte Schieber um einen Arm des benachbarten C, G-, U- oder V -förmigen Schiebers herum, sodass ein Kontaktpin, insbesondere der Erdekontaktpin, zwischen den Schenkeln des anderen C, G-, U- oder V -förmigen Schiebers angeordnet sind.

Die Erfindung betrifft einen Mehrfachschiebestrecker 11 mit einem Gehäuse 13 und wenigstens zwei Steckkontakten 40,50 unterschiedlicher Norm, die in das Gehäuse 13 hinein in eine Passivstellung und aus dem Gehäuse heraus in eine Aktivstellung verschiebbar sind. Diese Steckkontakte 40,50 besitzen je einen Schieber 47,57 mit einem Betätigungskopf 15 und elektrisch leitende Pins 41,43,45;51,53,55. Die einzelnen Steckkontakte 40,50 haben drei auf einem gemeinsamen Schieber angeordnete, elektrisch leitende Pin 41,43,45;51,53,55. Wenigstens zwei der Schieber 47,57 sind C-förmig ausgebildet, und gegenseitig mit einem Ende der C-Form zwischen den Enden der C-Form des anderen Schiebers 47,57 angeordnet.

### Legende:

- 9: Mehrfachsteckdose
- 10: Stecker
- 11: Mehrfachstecker
- 12: Steckdose
- 13: Gehäuse
- 15: Betätigungsköpfe
- 17: Schlitze im Gehäuse 13
- 19: Schilde
- 21: Entriegelungsknopf
- 23: Steg
- 25: Gleiter
- 27: Minipins
- 29: quadratische Öffnung für Kontakbuchse des Steckers 10
- 30: Erster Schiebekontakt (CH und IT Norm)
- 31: CH/IT-Phasepin
- 33: CH/IT-Nullleiterpin
- 35: CH/IT-Erdepin
- 37: Schieber des CH/ IT Steckkontakts
- 39: Einsteckkörper
- 40: Schiebekontakt AU Norm
- 41: AU- Phasepin
- 43: AU-Nullleiterpin
- 45: AU-Erdepin
- 47: Schieber des AU-Schiebekontakts 40
- 46, 48: Erste und zweite Schenkel des Schiebekontakts 40
- 49: Zylinderförmiges Loch im AU- Schieber 47
- 50: UK - Schiebekontakt
- 51: UK-Phasepin
- 52: Zwischenraum
- 53: UK-Nulleiterpin
- 54, 56: Erste und zweite Schenkel des UK - Steckkontakts 50
- 55: UK - Öffner und Erdepin
- 57: Schieber der UK - Norm
- 59: Zylinderförmiges Loch im UK- Schieber 57
- 60: Steckkontakt für Dosen der US-Norm
- 61: US - Phasepin
- 62,64: Erste und zweite Schenkel des US - Steckkontakts 60
- 63: US-Nullleiterpin
- 65: US - Erdepin
- 67: US - Schieber des Steckkontakts 60
- 69: Zylinderförmiges Loch im US- Schieber 67
- 70: Arretierkörper
- 71 - 79: Erste bis neunte Arme des Arretierkörpers
- 81 - 89: Durchgangsstellen für Erste bis neunte Arme des Arretierkörpers
- 91: Stelle neben Erdepin 55
- 92: Stelle in kurzem Abstand zum UK - Phasepin 51
- 93: Stelle in kurzem Abstand zum AU-Erdepins 45
- 94: Stellle
- 95: Stelle für Arretierung des CH/ IT Schiebers 37
- 96: Stelle für Arretierung des AU-Schiebers
- 97: Stelle für Arretierung des US - Schiebers 67
- 98: Stellen in kurzem Abstand zum Phasepin 61
- 99: Stellen in kurzem Abstand zum Nulleiterpin 63.

## Patentansprüche

1. Mehrfachschiebestecker (11) mit einem Gehäuse (13) und wenigstens einem Steckkontakt (40) einer ersten Norm und einem zweiten Steckkontakt (50) einer zweiten unterschiedlicher Norm, welche Steckkontakte (40,50) je einen Schieber (47,57) mit einem Betätigungskopf (15) und elektrisch leitenden Pins (41,43,45;51,53,55) aufweisen und in axialer Richtung (..) von einer Passivstellung, in welcher Pins (41,43,45;51,53,55) im Gehäuse (13) zurückgezogen sind, in eine Aktivstellung, in welcher die elektrisch leitenden Pins (41,43,45;51,53,55) aus dem Gehäuse vorstehen, verschiebbar sind,
**dadurch gekennzeichnet,**
**dass** jeder Steckkontakt (40,50) drei jeweils auf einem gemeinsamen Schieber (47,57; 47,67; 57;67) angeordnete, elektrisch leitende Pins (41,43,45;51,53,55) aufweist,
**dass** die Schieber (47,57; 47,67; 57;67) in Draufsicht im Wesentlichen eine C-, G,- U- oder V-förmige Gestalt aufweisen, welche Gestalten durch zwei oder mehrere Schenkel der Schieber (47,57; 47,67; 57;67) gebildet sind, zwischen welchen Schenkeln jeweils ein Zwischenraum vorhanden ist, und
**dass** die Schieber (47, 57; 47,67; 57;67) so angeordnet sind, dass diese gegenseitig jeweils mit einem Schenkel in den Zwischenraum des anderen Schiebers eingreifen.

2. Mehrfachschiebestecker nach Anspruch 1, dass die elektrisch leitenden Pins (41,43,45;51,53,55) jeweils durch einen Phasepin, einen Nullleiterpin und einen Erdepin gebildet sind und dass die Schieber (47, 57; 47,67; 57;67) jeweils so angeordnet sind, dass die Erdepins unmittelbar benachbart zueinander sind.

3. Mehrfachschiebestrecker (11) mit einem Gehäuse (13) und wenigstens zwei Steckkontakten (40,50) unterschiedlicher Norm, die in das Gehäuse (13) hinein in eine Passivstellung und aus dem Gehäuse heraus in eine Aktivstellung verschiebbar sind, welche Steckkontakte (40,50) je einen Schieber (47,57) mit einem Betätigungskopf (15) und elektrisch leitenden Pins (41,43,45;51,53,55) aufweisen, **dadurch gekennzeichnet, dass** die einzelnen Steckkontakte (40,50) drei auf einem gemeinsamen Schieber angeordnete, elektrisch leitende Pin (41,43,45;51,53,55) aufweisen, wenigstens zwei der Schieber (47,57) C-förmig ausgebildet sind, und gegenseitig mit einem Ende der C-Form zwischen den Enden der C-Form des anderen Schiebers (47,57) angeordnet sind.

4. Mehrfachschiebestecker nach einem der Ansprüche 1 bis 3, **dadurch gekennzeichnet, dass** der eine Betätigungskopf (15) an einem Ende des ersten C-förmigen Schiebers (47) und der andere Betätigungskopf (15) zwischen den Enden des zweiten C-förmigen Schiebers (57) angeordnet sind.

5. Mehrfachschiebestecker nach einem der Ansprüche 1 oder 4, **dadurch gekennzeichnet, dass** wenigstens drei Steckkontakte (40,50,60) mit drei hintereinander angeordneten C-, G,-, U- oder V förmigen Schiebern (47,57,67) vorhanden sind, von denen der erste und der dritte Schieber (47,67) je mit einem Schenkel in den Zwischenraum des zweiten C-, G,-, U- oder V- förmigen Schiebers (57) eingreifen.

6. Mehrfachschiebestecker nach einem der Ansprüche 1 bis 5, **dadurch gekennzeichnet, dass** ein vierter Steckkontakt (30) einer vierten Norm vorhanden ist.

7. Mehrfachschiebestecker nach einem der Ansprüche 1 bis 6, **dadurch gekennzeichnet, dass** jeder Pin (41,43,45;51,53,55) eines erwähnten Steckkontakts (30,40,50,60) mit einem kürzeren Minipin (27) leitend verbunden ist, der nahe des Pin (31,33,35,41,43,51,53,55,61,63,65) aus dem Schieber (37,47,57,67) herausragt.

8. Mehrfachschiebestecker nach Anspruch 7, **dadurch gekennzeichnet, dass** die Minipins (27) verschiedener Schieber (37,47,57,67) aufeinander ausgerichtet sind.

9. Mehrfachschiebestecker nach einem der Ansprüche 1 bis 8, **dadurch gekennzeichnet, dass** wenigstens einer der Schieber (47,57,67) eine Führungsöffnung (49,59,69) besitzt, durch die ein Führungsstab hindurchreicht.

10. Mehrfachschiebestecker nach einem der Ansprüche 1 bis 9, **dadurch gekennzeichnet, dass** neben jedem Pin (41,43,45,51,53,55,61,63,65) der C-förmigen Schieber (47,57,67) auf der Rückseite des Schiebers ein Anschlag (91 bis 99) ausgebildet ist, der in der Aktivstellung mit einem Arretierkörper (70) zusammenwirkt.

11. Mehrfachschiebestecker nach einem der Ansprüche 1 bis 10, dass der Mehrfachschiebestecker mindestens drei, vorzugsweise mindestens vier Steckkontakte (40,50,60) und ganz besonders bevorzugt mindestens fünf Steckkontakte (40,50,60) der Normen nachfolgender Länder aufweist: USA, Schweiz, Italien, Australien, Deutschland (Schuko), Frankreich (Schuko), Israel, Indien, Südafrika.

12. Mehrfachschiebestecker nach einem der Ansprüche 1 bis 11, dass die Erdepins () von drei, vorzugsweise von 4 Steckkontakten im Wesentlichen entlang einer Geraden angeordnet sind.

13. Mehrfachschiebestecker nach einem der Ansprüche 1 bis 12, dass die Steckkontakte auf einer Seite des Gehäuses vorgesehen sind, und dass auf der gegenüberliegenden Seite eine Steckdose einer bestimmten Ländernorm mit drei Steckbuchsen vorgesehen ist, welche Steckbuchsen mit den entsprechenden Pins der Steckkontakten elektrisch in Verbindung steht.

14. Dreipoliger Reisestecker (11) mit einem Gehäuse (13) und wenigstens einem Steckkontakt (40) einer ersten Norm und einem zweiten Steckkontakt (50) einer zweiten unterschiedlicher Norm, welche Steckkontakte (40,50) je einen Schieber (47,57) mit einem Betätigungskopf (15) und elektrisch leitenden Pins (41,43,45;51,53,55) aufweisen und in axialer Richtung (..) von einer Passivstellung, in welcher Pins (41,43,45;51,53,55) im Gehäuse (13) zurückgezogen sind, in eine Aktivstellung, in welcher die elektrisch leitenden Pins (41,43,45;51,53,55) aus dem Gehäuse vorstehen, verschiebbar sind,
**dadurch gekennzeichnet,**
**dass** jeder Steckkontakt (40,50) drei jeweils auf einem gemeinsamen Schieber (47, 57) angeordnete, elektrisch leitende Pins (41,43,45;51,53,55) aufweist,
**dass** die Schieber (47,57) in Draufsicht im Wesentlichen eine C-, G,- U- oder V-förmige Gestalt aufweisen, welche Gestalten durch zwei oder mehrere Schenkel der Schieber (47,57) gebildet sind, zwischen welchen Schenkeln jeweils ein Zwischenraum vorhanden ist, und
**dass** die Schieber (47,57) so angeordnet sind, dass diese gegenseitig jeweils mit einem Schenkel in den Zwischenraum des anderen Schiebers eingreifen.

## Claims

1. Multiple sliding plug (11) with a housing (13) and at least one plug-in contact (40) of a first standard and a second plug-in contact (50) of a second different standard, which plug-in contacts (40, 50) have respectively one slider (47, 57) with an actuation knob (15) and electrically conductive pins (41, 43, 45, 51, 53, 55) and which are movable in axial direction (..) from a passive position, in which pins (41, 43, 45, 51, 53, 55) are retracted in the housing (13), to an active position in which the electrically conductive pins (41, 43, 45, 51, 53, 55) protrude from the housing,
**characterized in**
**that** each plug-in contact (40, 50) has three electrically conductive pins (41, 43, 45, 51, 53, 55) placed respectively on a common slider (47, 57; 47, 67; 57, 67), that the sliders (47, 57; 47, 67; 57, 67) seen from above have substantially a C-shaped, a G-shaped, a U-shaped or a V-shaped configuration, which configurations are formed by two or more legs of the sliders (47, 57; 47, 67; 57, 67), legs between which an intermediate space respectively exists and
**that** the sliders (47, 57; 47, 67; 57, 67) are placed in such a manner that they mutually engage with one leg into the intermediate space of the other slider.

2. Multiple sliding plug according to claim 1, **characterized in that** the electrically conductive pins (41, 43, 45, 51, 53, 55) are formed respectively by a phase pin, a neutral pin and a ground pin and that the sliders (47, 57; 47, 67; 57, 67) are placed respectively in such a manner that the ground pins are immediately adjacent to each other.

3. Multiple sliding plug (11) with a housing (13) and at least two plug-in contacts (40, 50) of different standards that are movable into the housing (13) into a passive position and out of the housing into an active position, which plug-in contacts (40, 50) have respectively one slider (47, 57) with an actuating knob (15) and electrically conductive pins (41, 43, 45, 51, 53, 55), **characterized in that** the different plug-in contacts (40, 50) have three electrically conductive pins (41, 43, 45, 51, 53, 55) placed on a common slider, at least two of the sliders (47, 57) are configured C-shaped and are placed mutually with an end of the C-shape between the ends of the C-shape of the other slider (47, 57).

4. Multiple sliding plug according to one of the claims 1 to 3, **characterized in that** the one actuating knob (15) is placed at an end of the first C-shaped slider (47) and the other actuating knob (15) between the ends of the second C-shaped slider (57).

5. Multiple sliding plug according to one of the claims 1 or 4, **characterized in that** at least three plug-in contacts (40, 50, 60) with three C-shaped, G-shaped or V-shaped sliders (47, 57, 67) placed the one behind the other exist, the first slider and the third slider (47, 67) of which engage respectively with one leg into the intermediate space of the second C-shaped, G-shaped, U-shaped or V-shaped slider (57).

6. Multiple sliding plug according to one of the claims 1 to 5, **characterized in that** a fourth plug-in contact (30) of a fourth standard exists.

7. Multiple sliding plug according to one of the claims 1 to 6, **characterized in that** each pin (41, 43, 45, 51, 53, 55) of a mentioned plug-in contact (30, 40, 50, 60) is electrically conductively connected with a shorter mini-pin (27) that projects from the slider (37, 47, 57, 67) close to the pin (31, 33, 35, 41, 43, 51, 53, 55, 61, 63, 65).

8. Multiple sliding plug according to claim 7, characterized n that the mini-pins (27) of different sliders are aligned with one another.

9. Multiple sliding plug according to one of the claims 1 to 8, **characterized in that** at least one of the sliders (47, 57, 67) has a guiding opening (49, 59, 69) through which a guiding rod passes.

10. Multiple sliding plug according to one of the claims 1 to 9, **characterized in that** a stopper (91 to 99) that cooperates in active position with a locking element (70) is configured besides each pin (41, 43, 45, 51, 53, 55, 61, 63, 65) of the C-shaped sliders (47, 57, 67) on the rear side of the slider.

11. Multiple sliding plug according to one of the claims 1 to 10, **characterized in that** the multiple sliding plug has at least three, preferably at least four plug-in contacts (40, 50, 60) and particularly preferably at least five plug-in contacts (40, 50, 60) of the standards of the following countries: USA, Switzerland, Italy, Australia, Germany (Schuko), France (Schuko), Israel, India, South Africa.

12. Multiple sliding plug according to one of the claims 1 to 11, **characterized in that** the ground pins () are placed by three, preferably four plug-in contacts substantially along a straight line.

13. Multiple sliding plug according to one of the claims 1 to 12, **characterized in that** the plug-in contacts are provided on one side of the housing and that a plug of a certain country standard with three plug sockets is provided on the opposite side, which plug sockets are electrically conductively connected with the corresponding pins of the plug-in contacts.

14. Three-pole travel adapter (11) with a housing (13) and at least one plug-in contact (40) of a first standard and with a second plug-in contact (50) of a second different standard, which plug-in contacts (40, 50) have respectively one slider (47, 57) with an actuating knob (15) and electrically conductive pins (41, 43, 45, 51, 53, 55) and are movable in axial direction (..) from a passive position, in which pins (41, 43, 45; 51, 53, 55) are retracted in the housing (13), into an active position in which the electrically conductive pins (41, 43, 45; 51, 53, 55) project from the housing,
**characterized in**
**that** each plug-in contact (40, 50) has three electrically conductive pins (41, 43, 45; 51, 53, 55) placed respectively on a common slider (47, 57),
**that** the sliders (47, 57), seen from above, have substantially a C-shaped, a G-shaped, a U-shaped or a V-shaped configuration, which configurations are formed by two or more legs of the sliders (47, 57), legs between which an intermediate space respectively exists and that the sliders (47, 57) are placed in such a manner that they mutually engage with one leg into the intermediate space of the other slider.

## Revendications

1. Connecteur coulissant multiple (11) avec un boîtier (13) et au moins un contact enfichable (40) d'une première norme et un second contact enfichable (50) d'une seconde norme différente, lesquels contacts enfichables (40, 50) présentent chacun un coulisseau (47, 57) avec un bouton d'actionnement (15) et des broches électroconductrices (41, 43, 45, 51, 53, 55) et qui peuvent être déplacés dans le sens axial (..) d'une position passive dans laquelle des broches (41, 43, 45, 51, 53, 55) sont en retrait dans le boîtier (13), à une position active dans laquelle les broches électroconductrices (41, 43, 45, 51, 53, 55) sont en saillie hors du boîtier,
**caractérisé en ce**
**que** chaque contact enfichable (40, 50) présente trois broches électroconductrices (41, 43, 45, 51, 53, 55), placées respectivement sur un coulisseau commun (47, 57, 67 ; 57, 67),
**que** les coulisseaux (47, 57 ; 47, 67 ; 57, 67) présentent, en vue de dessus, substantiellement une configuration en forme de C, de G, d'U ou de V, lesquelles configurations sont formées par deux montants ou davantage des coulisseaux (47, 57 ; 47, 67 ; 57, 67), montants entre lesquels il existe respectivement un espace intermédiaire et
**que** les coulisseaux (47, 57 ; 47, 67 ; 57, 67) sont placés de telle manière que ceux-ci s'engrènent mutuellement respectivement avec un montant dans l'espace intermédiaire de l'autre coulisseau.

2. Connecteur coulissant multiple selon la revendication 1, **caractérisé en ce que** les broches électroconductrices (41, 43, 45, 51, 53, 55) sont formées respectivement par une broche de phase, une broche de neutre et une broche de terre et que les coulisseaux (47, 57 ; 47, 67 ; 57, 67) sont placés respectivement de telle manière que les broches de terre sont directement voisines l'une de l'autre.

3. Connecteur coulissant multiple (11) avec un boîtier (13) et au moins deux contacts enfichables (40, 50) de norme différente qui peuvent être déplacés dans une position passive à l'intérieur du boîtier (13) et dans une position active en sortant du boîtier, lesquels contacts enfichables (40, 50) présentent chacun un coulisseau (47, 57) avec un bouton d'actionnement (15) et des broches électroconductrices (41, 43, 45, 51, 53, 55), **caractérisé en ce que** les différents contacts enfichables (40, 50) présentent trois broches électroconductrices (41, 43, 45, 51, 53, 55) placées sur un coulisseau commun, au moins deux des coulisseaux (47, 57) sont configurées en forme de C et sont placés mutuellement avec une extrémité de la forme en C entre les extrémités de la forme en C de l'autre coulisseau (47, 57).

4. Connecteur coulissant multiple selon l'une des revendications 1 à 3, **caractérisé en ce que** l'un des boutons d'actionnement (15) est placé à une extrémité du premier coulisseau en forme de C (47) et l'autre bouton d'actionnement (15) entre les extrémités du second coulisseau en forme de C (57).

5. Connecteur coulissant multiple selon l'une des revendications 1 ou 4, **caractérisé en ce qu'**au moins trois contacts enfichables (40, 50, 60) existent avec trois coulisseaux en forme de C, de G, d'U ou de V placés l'un derrière l'autre (47, 57, 67), dont le premier et le troisième coulisseau (47, 67) s'engrènent respectivement avec un montant dans l'espace intermédiaire du second coulisseau en forme de C, de G, d'U ou de V (57).

6. Connecteur coulissant multiple selon l'une des revendications 1 à 5, **caractérisé en ce qu'**il existe un quatrième contact enfichable (30) d'une quatrième norme.

7. Connecteur coulissant multiple selon l'une des revendications 1 à 6, **caractérisé en ce que** chaque broche (41, 43, 45, 51, 53, 55) d'un contact enfichable mentionné (30, 40, 50, 60) est reliée en étant conductrice avec une mini-broche plus courte (27) qui fait saillie du coulisseau (37, 47, 57, 67) près de la broche (31, 33, 35, 41, 43, 51, 53, 55, 61, 63, 65).

8. Connecteur coulissant multiple selon la revendication 7, **caractérisé en ce que** les mini-broches (27) de différents coulisseaux (37, 47, 57, 67) sont alignées l'une sur l'autre.

9. Connecteur coulissant multiple selon l'une des revendications 1 à 8, **caractérisé en ce qu'**au moins l'un des coulisseaux (47, 57, 67) possède une ouverture de guidage (49, 59, 69) par laquelle passe une tige de guidage.

10. Connecteur coulissant multiple selon l'une des revendications 1 à 9, **caractérisé en ce qu'**une butée (91 à 99) qui coopère en position active avec un corps d'arrêt (70) est configurée à côté de chaque broche (41, 43, 45, 51, 53, 55, 61, 63, 65) des coulisseaux en forme de C (47, 57, 67) sur la face arrière du coulisseau.

11. Connecteur coulissant multiple selon l'une des revendications 1 à 10, **caractérisé en ce que** le connecteur coulissant multiple présente au moins trois, de préférence au moins quatre contacts enfichables (40, 50, 60) et de manière tout à fait préférée au moins cinq contacts enfichables (40, 50, 60) des normes des pays suivantes : USA, Suisse, Italie, Australie, Allemagne (Schuko), France (Schuko), Israel, Inde, Afrique du sud).

12. Connecteur coulissant multiple selon l'une des revendications 1 à 11, **caractérisé en ce que** les broches de terre () sont placées par trois, de préférence par 4 contacts enfichables substantiellement le long d'une droite.

13. Connecteur coulissant multiple selon l'une des revendications 1 à 12, **caractérisé en ce que** les contacts enfichables sont prévus sur un côté du boîtier et qu'une prise d'une certaine norme pays avec trois fiches femelles est prévue sur le côté opposé, lesquelles fiches femelles sont en contact électrique avec les broches correspondantes des contacts enfichables.

14. Connecteur de voyage à trois pôles (11) avec un boîtier (13) et au moins un contact enfichable (40) d'une première norme et un second contact enfichable (50) d'une seconde norme différente, lesquels contacts enfichables (40, 50) présentent chacun un coulisseau (47, 57) avec un bouton d'actionnement (15) et des broches électroconductrices (41, 43, 45, 51, 53, 55) et qui peuvent être déplacés dans le sens axial (..) d'une position passive, dans laquelle des broches (41, 43, 45, 51, 53, 55) sont en retrait dans le boîtier (13), à une position active dans laquelle les broches électroconductrices (41, 43, 45, 51, 53, 55) sont en saillie hors du boîtier,
**caractérisé en ce**
**que** chaque contact enfichable (40, 50) présente trois broches électroconductrices (41, 43, 45, 51, 53, 55), placées respectivement sur un coulisseau commun (47, 57, 67 ; 57, 67),
**que** les coulisseaux (47, 57 ; 47, 67 ; 57, 67) présentent, en vue de dessus, substantiellement une configuration en forme de C, de G, d'U ou de V, lesquelles configurations sont formées par deux montants ou davantage des coulisseaux (47, 57 ; 47, 67 ; 57, 67), montants entre lesquels il existe respectivement un espace intermédiaire et
**que** les coulisseaux (47, 57 ; 47, 67 ; 57, 67) sont placés de telle manière que ceux-ci s'engrènent réciproquement respectivement avec un montant dans l'espace intermédiaire de l'autre coulisseau.
